# EUROPÄISCHE PATENTSCHRIFT

(11) **EP 2 362 177 B1**
(45) Veröffentlichungstag und Bekanntmachung des Hinweises auf die Patenterteilung: **11.11.2020**
(21) Anmeldenummer: 11001197.0
(22) Anmeldetag: 15.02.2011
(51) Int. Cl.: F41H 7/04, F41H 7/02, F41H 5/007, B60R 21/013

(54) **Schutzsystem für ein Fahrzeug**
Protective system for a vehicle
Système de protection pour un véhicule

(30) Priorität: 22.02.2010 DE 102010008828
(43) Veröffentlichungstag der Anmeldung: 31.08.2011
(73) Patentinhaber: Rheinmetall Waffe Munition GmbH, 29345 Unterlüß (DE)
(72) Erfinder: Koch, Ralf, 24232 Schönkirchen (DE); Zeise, Ralf, 24105 Kiel (DE); Hass, Frank, 24226 Heikendorf (DE); Boeckmann, Frank, 24623 Brokenlande (DE)
(74) Vertreter: Dietrich, Barbara

(56) Entgegenhaltungen:
- WO-A1-2010/067093
- DE-A1- 10 259 918
- DE-A1- 19 631 715
- US-A1- 2003 213 636
- US-A1- 2005 230 176

## Beschreibung

Die Erfindung beschäftigt sich mit einem Schutzsystem gegen so genannte "Culvert Mines", die eine aus Sprengstoff im Abwasserkanal gebaute, in der Regel unter der Straße verlaufende Mine darstellt, oder dergleichen. Das Schutzsystem basiert hierbei auf Raketen, beispielsweise Feststoffraketen, die als Bremse gegen die Aufwärtsbeschleunigung des Fahrzeuges oder dergleichen (bewegbare oder sich bewegende Objekte, wie Kampffahrzeug, Anhänger, mobile Stationen etc.) wirken. Dazu wird die Minenexplosion sensiert und zum Zünden der Raketen herangezogen.

Im Rahmen von out-of-area Einsätzen wird eine Vielzahl von leichten und mittelschweren gepanzerten Fahrzeugen eingesetzt. Die Panzerung dieser Fahrzeuge muss eine Vielzahl verschiedener Bedrohungen widerstehen und dabei möglichst leicht sein, um auch bei kleineren Fahrzeugen eingesetzt werden zu können.

Verschiedene Schutzsysteme gegen neuartige Bedrohungen werden bereits in der EP 2 226 217 A1, der EP 2 284 474 A2 oder auch in der EP 2 348 275 A2 beschrieben. Alle vorgenannten Veröffentlichungen sind nach dem Anmeldetag dieser Erfindung veröffentlicht worden und bilden somit Stand der Technik gemäß Art. 54 (3) EPÜ. So schlägt die EP 2 284 474 A2 vor, die zu schützende Fläche mit vielen kleinen Platten etc. abzudecken, deren Befestigung aber so labil auszulegen, dass eine einzelne Platte bei Beschuss (oder Beaufschlagung durch eine Mine) nicht durchschlagen sondern vom Geschoss bzw. den Fragmenten (auch der Mine) beschleunigt wird. Dabei nimmt die Platte die vom Geschoss übertragene kinetische Energie auf bzw. bremst das Geschoss. Beide werden danach von einer zweiten Schicht Platten oder einem anderen konventionellen Schutz aufgefangen.

Die DE 21 21 089 A1 offenbart ein Gerät zum Räumen von insbesondere tief verlegten Landminen. Dabei handelt es sich um Strahltriebwerke bzw. Strahldüsen zur unmittelbaren oder mittelbaren Vernichtung oder Beseitigung der Minen. Diese werden senkrecht nach unten oder schräg nach vorn gerichtet und liegen mit ihren Düsenmündungen in einem bestimmten einstellbaren Abstand über dem Boden liegend gegen diesen gerichtet sind. Als Träger können Fahrzeuge beliebiger Bauart fungieren. In einer Ausführung werden zusätzliche Triebwerke dazu genutzt, die die von den nach unten weisenden Triebwerken erzeugten Schübe aufheben, wozu diese zusätzlichen Triebwerke in die Gegenrichtung zeigen. In einer weiteren Ausführungsform hingegen werden die Triebwerke zur Erhöhung des Eigengewichts herangezogen.

Mit der DE 196 31 715 A1 wird ein Schutzsystem für Fahrzeuge gegen Minen publiziert, das an der Unterseite des Fahrzeugs einen Deflektor aufweist, wobei an der Unterseite des Fahrzeugs eine Kammer angeordnet ist, die von einem Gasgenerator befüllt werden kann und zur Abstützung des Deflektors von innen dient. Mit dem Auftreffen der ersten Stoßwellen auf den Deflektor sprechen Sensoren an und lösen die Gasgeneratoren aus.

Einen weiteren Einsatz von Feststofftriebwerken beschreibt die DE 86 28 690 U1. Diese betrifft ein Kampffahrzeug, das modulartig ausgeführt ist, mit Fluchtkabine. An dieser sind Feststofftriebwerke in X-, Y- sowie Z-Richtung integriert, durch die die Kabine in Richtung X oder Y in eine neue Position bringen kann.

Einen Schutz gegen so genannte "Culvert Mines" schließen diese Vorschläge jedoch nicht mit ein. Derartige Minen bewirken, dass die ganze Straße mit samt einem darauf befindlichen Fahrzeug mehrere Meter in die Luft / durch die Luft geschleudert wird. Die Wirkung auf die Besatzung tritt durch die lange und starke Beschleunigung bei der Aufwärtsbewegung des Fahrzeugs ein. Schwere Fahrzeuge werden dabei nicht so stark angehoben, sind jedoch im Einsatz nur bedingt flexibel bzw. schnell.

Der Erfindung liegt die Aufgabe zugrunde, eine Möglichkeit aufzuzeigen, die einen ausreichenden Schutz gegen "Culvert" oder ähnliche Minen realisiert.

Gelöst wird die Aufgabe durch die Merkmale des Patentanspruchs 1. Vorteilhafte Ausführungen sind in den Unteransprüchen aufgezeigt.

Der Erfindung liegt die Idee zugrunde, die starken Beschleunigungen dadurch zu verhindern, dass eine Art Bremse in der Beschleunigungsphase bei der Ansprengung eingebunden wird. Vorgesehen ist der Einsatz von Raketen, die als Bremse wirken. Die Austrittsöffnung ist dazu nach oben gerichtet, sodass der Rückstoß der Raketen der Aufwärtsbewegung entgegenwirkt. Derartige Raketen werden in einer kleineren Variante beim Starten von Flugzeugen eingesetzt, um diese auf kürzester Distanz starten zu lassen. Das Schutzsystem aus derartigen Jetantrieben soll dabei das Fahrzeug während der Minenexplosion auf den Boden drücken und damit das Abheben verhindern. Durch die einfache und auch leichte Bauweise kann das System an unterschiedliche Fahrzeuge adaptiert und auch nachgerüstet werden.

Die Größe bzw. Stärkewirkung der Raketen kann selbstverständlich auf die Masse des Fahrzeuges abgestimmt werden. Auch die Anzahl der Raketen sollte sich gemäß der Größe des Fahrzeuges als auch der Masse bestimmen.

Als am Sichersten für das Fahrzeug bieten sich erfindungsgemäß Feststoffraketen an. Diese kommen mit wenig Bauraum aus. Zudem wird der Treibstoff in fester Form in der Rakete mitgeführt.

Das Auslösen einer Mine wird erfindungsgemäß sensiert. Mit dem Sensieren zünden die Feststoffraketen, die innerhalb von Sekundenbruchteilen vollen Schub erreichen. Dadurch wird das Fahrzeug auf den Boden gedrückt. Alternativ ist das Zünden der Raketen auch per Hand möglich. Durch diese zusätzliche Kraft ist das Fahrzeug für einen kurzen Zeitraum aufgelastet und kann somit der Mine widerstehen.

Vorgeschlagen wird ein nachrüstbares Schutzsystem gegen Minen, wie beispielsweise so genannte "Culvert Minen", für ein Fahrzeug, wobei das Schutzsystem durch am Fahrzeug anbringbare Raketen gebildet wird. Die Austrittsöffnung(en) der Raketen weisen dabei nach oben, sodass bei einer Minenansprengung das Fahrzeug nach dem Zünden der Raketen gegen den Boden gedrückt wird. Geschaffen wird eine JAPACUM "Jet Assisted Protection Against Culvert Mines" - insbesondere "Culvert Mines".

Anhand eines Ausführungsbeispiels mit Zeichnung soll die Erfindung näher erläutert werden. Es zeigt die einzige Figur ein Fahrzeug 1 mit in diesem Ausführungsbeispiel vier Raketen 2, die gleichmäßig am Fahrzeugrumpf 3 angebracht sind. Die Raketen 2, erfindungsgemäß Feststoffraketen, sind so angebracht, dass die Austrittsöffnungen 4 nach oben gerichtet sind und bei ihrer Auslösung das Fahrzeug 1 gegen den Boden 5 drücken. Das Auslösen kann von Hand aber auch automatisch durch einen Beschleunigungssensor 7 erfolgen (Aufbau nicht näher dargestellt).

## Patentansprüche

1. Fahrzeug (1) mit Schutzsystem (2) gegen im Boden (5) befindliche Minen, wie Culvert Minen, mit Feststoffraketen (2), die seitlich am Fahrzeug (1) eingebunden sind, deren Öffnung (4) nach oben gerichtet sind, und wenigstens einem Beschleunigungssensor (7), durch den das Auslösen der Mine detektiert wird, wobei mit dem Sensieren die Raketen (2) zünden, und die Raketen (2) als Bremse in der Beschleunigungsphase bei der Ansprengung fungiert, derart, dass das Fahrzeug (1) während der Minenexplosion auf den Boden (5) gedrückt und damit das Abheben des Fahrzeugs (1) verhindert wird.

2. Fahrzeug nach Anspruch 1, **dadurch gekennzeichnet, dass** die Anzahl der Raketen (4) sich nach Größe und Gewicht des Fahrzeuges (1) bestimmen.

3. Fahrzeug nach einem der Ansprüche 1 oder 2, **dadurch gekennzeichnet, dass** die Größe bzw. Stärkewirkung der Raketen (2) sich nach der Masse des Fahrzeuges (1) bestimmt.

4. Fahrzeug nach einem der Ansprüche 1 bis 3, **dadurch gekennzeichnet, dass** das Schutzsystem (2) nachrüstbar ist.

5. Fahrzeug nach einem der Ansprüche 1 bis 4, **dadurch gekennzeichnet, dass** es einen ausreichenden Schutz gegen Culvert Mines realisiert.

## Claims

1. Vehicle (1) with a protective system (2) against mines located in the ground (5), such as culvert mines, having solid-fuel rockets (2) which are incorporated on the side of the vehicle (1), the openings (4) thereof are directed upwards, and at least one acceleration sensor (7) by means of which the activation of the mine is detected, wherein upon sensing the rockets (2) are fired and said rockets (2) act as a brake in the acceleration phase during the blast in such a manner that the vehicle (1) is pressed onto the ground (5) when the mine explodes and any lifting of the vehicle (1) is thereby prevented.

2. Vehicle according to Claim 1, **characterized in that** the number of rockets (4) is determined by the size and weight of the vehicle (1).

3. Vehicle according to one of Claims 1 or 2, **characterized in that** the size or strength impact of the rockets (2) is determined by the mass of the vehicle (1).

4. Vehicle according to one of Claims 1 to 3, **characterized in that** the protective system (2) can be retrofitted.

5. Vehicle according to one of Claims 1 to 4, **characterized in that** it provides adequate protection against culvert mines.

## Revendications

1. Véhicule (1) comprenant un système de protection (2) contre des mines se trouvant dans le sol (5), telles que des mines "Culvert", avec des fusées à combustible solide (2) qui sont incorporées latéralement sur le véhicule (1), dont l'ouverture (4) est orientée vers le haut et avec au moins un capteur d'accélération (7) qui permet de détecter le déclenchement de la mine, les fusées (2) s'allumant avec la détection et les fusées (2) servant de frein dans la phase d'accélération lors de l'explosion de telle sorte que le véhicule (1), pendant l'explosion de la mine, soit pressé au sol (5) et que le soulèvement du véhicule (1) soit ainsi évité.

2. Véhicule selon la revendication 1, **caractérisé en ce que** le nombre de fusées (4) est déterminé en fonction de la taille et du poids du véhicule (1).

3. Véhicule selon l'une quelconque des revendications 1 et 2, **caractérisé en ce que** la taille ou la puissance des fusées (2) dépendent de la masse du véhicule (1).

4. Véhicule selon l'une quelconque des revendications 1 à 3, **caractérisé en ce que** le système de protection (2) peut être équipé en rattrapage.

5. Véhicule selon l'une quelconque des revendications 1 à 4, **caractérisé en ce qu'**il réalise une protection suffisante contre des mines "Culvert".
